# EUROPÄISCHE PATENTSCHRIFT

(11) **EP 3 005 725 B1**
(45) Veröffentlichungstag und Bekanntmachung des Hinweises auf die Patenterteilung: **17.10.2018**
(21) Anmeldenummer: 14730825.8
(22) Anmeldetag: 06.06.2014
(51) Int. Cl.: H04R 1/28, H04R 7/10, H04R 7/24

(54) **TELLERFEDER-SCHALLWANDLER**
TRANSDUCER WITH DISC SPRING
TRANSDUCTEUR À RESSORT À DISQUE

(30) Priorität: 07.06.2013 DE 102013210708
(43) Veröffentlichungstag der Anmeldung: 13.04.2016
(73) Patentinhaber: Fraunhofer-Gesellschaft zur Förderung der angewandten Forschung e.V., 80686 München (DE)
(72) Erfinder: BAY, Karlheinz, 70195 Stuttgart (DE); LEISTNER, Michael, 70567 Stuttgart (DE); LEISTNER, Philipp, 70569 Stuttgart (DE); MAYSENHÖLDER, Waldemar, 70180 Stutttgart (DE)
(86) Internationale Anmeldenummer: PCT/EP2014/061900
(87) Internationale Veröffentlichungsnummer: WO 2014/195494

(56) Entgegenhaltungen:
- DE-B- 1 299 327
- US-A- 4 607 382

## Beschreibung

Die Anmeldung betrifft einen Schallwandler zur Erzeugung und Aufnahme von Schallwellen, wobei das schwingungsfähig gelagerte Flächengebilde eine gewünschte Federcharakteristik aufweist.

### Stand der Technik

Die Gehäusetiefe von Lautsprechern ist in vielen Anwendungsfällen, z.B. bei aktiven Schalldämpfern, mit geforderter tieffrequenter Schallerzeugung ein kritischer Parameter. Das schalldicht zu gestaltende Gehäuse verursacht größenabhängig Aufwand und Kosten und es beansprucht Platz, der oftmals nicht vorhanden ist. Zur Reduzierung der Gehäusetiefe von Lautsprechern ohne Einbußen bei der tieffrequenten Schallerzeugung gibt es daher zahlreiche Lösungsvorschläge. Sie zielen auf modifizierte Membranen, Antriebssysteme und Ausgestaltungen des Gehäuses.

Eine derartig ausgerichtete Manipulation des normalerweise luftgefüllten Gehäuses stellt die Erzeugung eines Unterdruckes mittels Evakuierung dar, z.B. DE 100 58 698 A1, um die Steifigkeit der Luftfeder im rückseitigen Gehäusevolumen zu reduzieren. Der mit akustischer Zielsetzung verfolgte Ansatz der Hohlraum-Evakuierung wurde ebenfalls in akustischen Resonanzkörpern (Bschorr, O., Laudien, E.: The Silator - a Small Volume Resonator. Journal of Sound and Vibration 1992, 158, S. 81 bis 92.) verfolgt. Auch dort steht die reduzierte Steifigkeit der Luftfeder im Vordergrund, allerdings im Zusammenhang mit einem konventionellen Helmholtz-Resonator. Der Ansatz zielt auf Schallminderung, z.B. Schallabsorption und -dämmung, und nicht auf Schallerzeugung, so dass akustisch aktive Elemente fehlen.

Bei Wandlern zur Schallzeugung verursacht die Differenz zwischen Außen- und Innendruck jedoch eine statische Auslenkung der ebenen oder konusförmigen Membran, die sich in mehrfacher Hinsicht negativ auf die erreichbare Schallabstrahlung auswirkt, z.B. durch den asymmetrischen dynamischen Auslenkungsbereich der Membran.

Deshalb wird neben einem elektrodynamischen Antrieb für die Wechselschwingungen der Membran eine mittels Magnetfeld erzeugte Korrektur dieser statischen Auslenkung vorgeschlagen. Die Feldkraft wirkt der statischen Druckkraft entgegen und kompensiert diese. Allerdings sind je nach Membranfläche und Innendruck erhebliche Magnetfelder zu erzeugen, die wiederum einen entsprechenden Aufwand mit sich bringen. Darüber hinaus muss zwischen Druckkraft und (Magnet-) Feldkraft eine Relation fest ermittelt oder durch einen Sensor, etwa einen optisch oder pneumatisch arbeitenden Sensor, regelbar gestaltet werden. Nur so lässt sich die gewünschte Membranposition einstellen. Kommt ein Sensor zum Einsatz, ist aber auch ein entsprechendes Regelungssystem, zum Beispiel eine Signalverarbeitung, erforderlich. Als bislang unerwähnt bleibende Schwierigkeit ist dabei auch eine ortsabhängige Schwankung des Außendrucks zu beachten, die bei gleichem Innendruck eine ebenso ortsabhängige Druckdifferenz mit sich bringt. Ein Sensor allein im Gehäuse kann dies nicht bewerkstelligen. Dennoch wird festgestellt, dass die erreichbare Verringerung der Gehäusetiefe den Gesamtaufwand in manchen Fällen rechtfertigen kann. Das unterstreicht zumindest die Attraktivität und Bedeutung flacher Lautsprechergehäuse in bestimmten Anwendungsfällen.

Über die Praktikabilität von Lautsprechern entscheiden aber nicht nur akustische Eigenschaften und flache Bauformen. Auch ihr Herstellungs- und Montageaufwand, die Betriebsfestigkeit und ihre effiziente Integration innerhalb der Anwendung sind auf Grund der Kostenwirksamkeit mitentscheidend. Dies ist einer der Gründe für die nahezu ausschließliche Verwendung elektrodynamischer Antriebe für Lautsprecher. Die Lösung der vielfach miteinander verknüpften Probleme ist daher die zentrale Aufgabe, um für die praktische Anwendung optimierte Schallwandler zur Erzeugung und Aufnahme von Schallschwingungen zu ermöglichen.

Aus der US 7,885,418 B1 ist eine Lautsprecheranordnung mit niedrigem Volumen bekannt. Diese enthält eine großflächige, flache und leichte Membrananordnung, welche mit einer Resonanzfrequenz von wenigen Hertz schwingen kann. Dies wird erreicht durch eine Vakuumkammer in Verbindung mit einer Kammer, die komprimierte Luft oder komprimierten Dampf enthält. Diese Kammer wirkt auf eine bewegliche Druckgrenze mit veränderlicher Fläche, die mit der akustisch strahlenden Membran mechanisch gekoppelt ist. In einem alternativen Betriebsmodus dient die Anordnung auch als ein passiver Dämpfer für niederfrequenten Schall.

Aus der WO 2009/082 060 A1 ist eine Membran für elektroakustische Schallgeber und ein elektroakustischer Schallgeber mit einer Membran offenbart. Die Membran ist im mittleren Bereich mit einer Spule gekoppelt und im Randbereich mit dem offenen Ende eines Gehäuses. Damit kann die Membran abhängig von einem magnetischen Fluss schwingen, der in einem Raum umgeben von einem Magnet und einer oberen Platte ausgebildet wird. Die Ausbildung des magnetischen Flusses erfolgt durch Anlegen von Wechselstromsignalen an der Spule. Die Membran enthält ferner ein Stützelement, welches an einer Oberfläche der Membran befestigt ist um die Membran an einer sehr starken Reaktion auf externe Kräfte zu hindern. Ein ringförmiger Stützvorsprung ist im mittleren Bereich einer Oberfläche des Stützelements angebracht um die Spule in der richtigen Position zu halten.

US 4,607,382 zeigt einen Lautsprecher mit reduzierter Resonanzfrequenz. Die Membran ist mit einer Feder mit negativer Federkonstante eingespannt, die Feder lenkt also von sich aus die Membran in eine zweier Endpositionen aus, sobald die Membran eine Ruhelage verlässt. Damit die Membran zuverlässig in der Ruhelage gehalten wird, wird der Luftdruck innerhalb des Gehäuses mittels Luftpumpen geregelt.

Aufgabe der Erfindung ist es einen verbesserten Schallwandler mit reduzierter Gehäusetiefe zu schaffen.

### Lösungsweg

Die Aufgabe wird insbesondere durch die Merkmale der unabhängigen Ansprüche gelöst. Die abhängigen Ansprüche geben vorteilhafte Weiterentwicklungen an. Die Beschreibung und die Zeichnungen geben weitere Einzelheiten an.

Es wurde erkannt, dass ein Schallwandler bereitzustellen ist, mit einem Gehäuse, welches ein Volumen umschließt und bei dem mindestens eine Fläche oder eine Teilfläche durch ein schwingungsfähig gelagertes Flächengebilde gebildet ist, wobei eine Antriebseinheit für das schwingungsfähig gelagerte Flächengebilde vorhanden ist und wobei das Volumen evakuierbar ist.

Kennzeichnend für den Schallwandler ist, dass das schwingungsfähig gelagerte Flächengebilde als Teil einer Federanordnung gebildet ist, wobei die Federanordnung in einem ungespannten oder kaum gespannten Zustand ist, wenn im Volumen Umgebungsdruck oder nahezu Umgebungsdruck vorhanden ist, eine hinreichend hohe Federsteifigkeit besitzt, um dem Druckunterschied der bei einer Evakuierung des Gehäuses auftritt, standzuhalten, und eine niedrigere Federsteifigkeit aufweist, wenn das Gehäuse evakuiert ist, so dass das schwingungsfähig gelagerte Flächengebilde mit niedrigem Kraftaufwand zu Schwingungen angeregt werden kann.

Zunächst ist darzustellen, dass das schwingungsfähig gelagerte Flächengebilde, wie später nochmals ausgeführt etwa eine Membran, die Federanordnung selbst bilden kann oder ein Teil einer Federanordnung sein kann, also dass noch andere federnde Teile vorhanden sind. Sofern im Volumen Umgebungsdruck oder nahezu Umgebungsdruck vorhanden ist, wirken im Regelfall keine Kräfte auf die Federanordnung. Dementsprechend ist die Federanordnung in einem ungespannten oder kaum gespannten Zustand. Wird nun das Volumen evakuiert, um die eingangs beschriebene niedrige Steifigkeit zu erreichen, treten vergleichsweise hohe Kräfte auf. Entsprechend ist es erforderlich, dass die Federanordnungen eine hinreichend hohe Federsteifigkeit besitzt, um dem Druckunterschied, der bei einer Evakuierung des Gehäuses auftritt, standzuhalten. Gleichsam im Gegensatz dazu, ist eine niedrigere Federsteifigkeit erforderlich, wenn das Gehäuse evakuiert ist, so dass das schwingungsfähig gelagerte Flächengebilde mit niedrigem Kraftaufwand zu Schwingungen angeregt werden kann. Eine solche Charakteristik ist bei Federanordnungen eher unüblich. Häufig nimmt die zur Auslenkung erforderliche Kraft mit der Auslenkung linear zu. Die durch die Evakuierung absinkende Steifigkeit wird damit kompensiert, da das schwingungsfähig gelagerte Flächengebilde als Teil der Federanordnung nur mit höherem Kraftaufwand bewegt werden kann. Dies dürfte der wesentliche Grund sein, warum sich Schwallwandler mit evakuierbarem Volumen nicht durchgesetzt haben. Erst mit der hier vorgeschlagenen Charakteristik, nämlich hoher Federsteifigkeit um den mit der Evakuierung verbundenen Kräften standzuhalten und niedrige Federsteifigkeit bei evakuiertem Volumen, um eine Schwingungsanregung mit niedriger Kraft zu ermöglichen, gestattet einen Schallwandler mit evakuierbarem Volumen und damit niedriger Bautiefe in einfacher Weise bereitzustellen.

Vollständigkeitshalber ist klarzustellen, dass unter Evakuierung wie allgemein üblich jede merkliche Absenkung des Drucks gegenüber dem Umgebungsdruck zu verstehen ist und nicht nur eine annähernd vollständige Evakuierung. Da es nur darauf ankommt, dass Schwingungen leichter angeregt werden können, genügt im Regelfall eine Evakuierung auf einen Druck von kleiner 100 mbar. An dieser Stelle soll erwähnt werden, dass es im Normalfall ausreichend sein sollte, das Vakuum einmal bei der Herstellung des Schallwandlers herzustellen. Es ist nicht erforderlich das Gehäuse erst zusammenzubauen und anschließend zu evakuieren. Dies erleichtert die Vorstellung, daher suggeriert die hier gewählte Beschreibung dieses Vorgehen. Es ist aber auch möglich das Gehäuse in einer Vakuumumgebung herzustellen. Damit können Fluiddurchführungen, die sonst zum Evakuieren notwendig wären, eingespart werden.

Ferner sei erwähnt, dass die gewünschte niedrige Federsteifigkeit im evakuierten Zustand nicht allein im Interesse eines niedrigen Kraftaufwands ist. Vielmehr geht es um die Schwingungscharakteristik, welche auch tieffrequente Schwingungen ermöglichen soll.

Zur Vermeidung von Missverständnissen sei dargelegt, dass die Federsteifigkeit das Verhältnis der für eine Auslenkung erforderlichen Kraft zur Auslenkung angibt.

Wie eingangs dargestellt ist, sind Schalldämpfungsanordnungen mit der oben beschriebenen Federcharakteristik für schallabsorbierende Elemente bereits bekannt. Allerdings weisen diese keine Antriebseinheit für das schwingungsfähig gelagerte Flächengebilde auf. Insofern ergibt sich ein grundlegender Unterschied im Aufbau.

In einer Ausführungsform ist die Federanordnung eine Tellerfeder oder eine Anordnung mehrerer Tellerfedern. Tellerfedern haben im Regelfall die oben beschriebene gewünschte Charakteristik. Derartige Federn sind verbreitet. Dabei ist es möglich, dass der "Teller" der Feder die Membran bildet.

In einer Ausführungsform der Erfindung liegt bei evakuiertem Volumen das schwingungsfähig gelagerte Flächengebilde, soweit abgesehen von der durch die Druckdifferenz ausgeübten Kraft keine Kraft auf das Flächengebilde ausgeübt wird, weitgehend in einer Ebene. Dies ergibt sich häufig aus der Charakteristik der Tellerfedern, die bei einer Lage weitgehend in einer Ebene, also in einem planen Zustand eine niedrige Federsteifigkeit aufweist.

In einer Ausführungsform der Erfindung ist das schwingungsfähig gelagerte Flächengebilde eine Membran, vorzugsweise aus metallischen oder metallisierten Werkstoffen. Wichtig ist, dass die Membran nur in einem vertretbar niedrigem Maß gasdurchlässig ist, da ansonsten das Vakuum im Innern des Gehäuses, also im eingeschlossen Volumen nicht aufrechterhalten wird. Beim Einsatz von Tellerfedern kann durch einen geeigneten Werkstoff, insbesondere durch einen metallischen oder metallisierten Werkstoff, die gewünschte Federcharakteristik erreicht werden.

In einer Ausführungsform der Erfindung weist die Membran mehrere Schichten auf, wobei die Schichten unterschiedliche Funktionen haben können. So muss mindestens eine Schicht die Aufgabe erfüllen, für die Vakuumdichtheit zu sorgen. Weitere Schichten können etwa zu Federcharakteristik beitragen. Auch Funktionen wie Lichtabsorption und Lichtreflexion können erfüllt sein.

In einer Ausführungsform der Erfindung sind Aktuatoren und/oder Sensoren im und/oder am schwingungsfähigen Flächengebilde integriert. Bei Aktuatoren handelt es sich um Wandler oder Antriebselemente, die wegen des englischen Begriffs "actuator" oft als Aktuatoren bezeichnet werden. Aktuatoren setzen elektrische Signale, die etwa aus einem Steuerungsrechner kommen, in mechanische Bewegung oder andere physikalische Größen um. Vorliegend ist häufig mechanische Bewegung interessant. Sensoren haben gleichsam gegenteilige Aufgaben und erfassen verschiedene physikalische Größen, um diese im Regelfall in ein elektrisches Signal umzusetzen. Häufig wird die Funktion des Aktuators und des Sensors durch ein Bauteil erfüllt. Vorliegend interessant sind Biegewandler, welche als Piezoelemente ausgeführt sein können. So wäre es etwa möglich auftreffenden Schall zu detektieren. Die geschilderten Aktuatoren und/oder Sensoren können eine Schicht der Membran bilden, die wie ausgeführt mehrere Schichten aufweisen kann.

In einer Ausführungsform der Erfindung sind die Aktuatoren zur Korrektur der Auslenkung des schwingungsfähigen Flächengebildes in Abhängigkeit von der Druckdifferenz und/oder zur Anregung von Schwingungen des schwingungsfähigen Flächengebildes nutzbar. So ist es möglich abhängig von der Druckdifferenz zwischen dem Volumen und der Umgebung das schwingungsfähig gelagerte Flächengebilde auszulenken. Wenn etwa im Laufe der Zeit der Druck im vom Gehäuse eingeschlossenen Volumen zunimmt, das Vakuum aber noch hinreichend für den Betrieb des Schallwandlers ist, könnte dies durch Aktuatoren ausgeglichen werden, um weiterhin eine Ruhelage mit niedriger Federsteifigkeit zu haben.

Die Aktuatoren können auch genutzt werden, um externe Druckänderungen auszugleichen. Hierbei ist an Änderungen des Umgebungsdrucks durch den Einsatz in unterschiedlicher Höhe oder wetterbedingte Druckänderungen zu denken. Auch können sich Druckänderungen durch den Einsatz an unterschiedlichen Stellen in technischen Anlagen ergeben. So könnte ein Druck unterhalb des sonst in der Umgebung üblichen Atmosphärendrucks vorherrschen, wie dies in einer Umgebung mit Gasen, die nicht in die Umgebung entweichen sollen üblich ist. Es kann auch ein erhöhter Außendruck vorherrschen, wie in durchströmten Kaminen oder Rohren.

Ferner können auch Druckschwankungen von einem externen Schallfeld, etwa von einem zu dämpfenden Schall ausgeglichen werden. Solche Druckschwankungen sind ersichtlich wesentlich dynamischer als die zuvor geschilderten.

Neben dem Ausgleich von Druckschwankungen können die Aktuatoren auch das schwingungsfähige Flächengebilde zu Schwingungen antreiben. Die Aktuatoren können dabei am Rand des Flächengebildes angeordnet sein. Dort bietet das Gehäuse feste Gegenstücke, so dass die zum Antrieb notwendige Gegenkraft bereitgestellt werden kann. Man kann sich dies auch als eine Art aktiver Aufhängung des Flächengebildes vorstellen

In einer Ausführungsform der Erfindung ist der Schallwandler zur Erfassung eines Schalls einsetzbar, insbesondere zur Erfassung zum Zweck der aktiven Dämpfung des Schalls. Wird das schwingungsfähig gelagerte Flächengebilde nicht anderweitig angeregt, kann aus der Schwingung auf ein externes Schallfeld geschlossen werden. Etwa durch die geschilderten Sensoren kann der Schall erfasst werden. Es ist aber auch möglich bei anderweitiger Schwingungsanregung, etwa durch die geschilderten Aktuatoren, auftreffenden Schall zu erfassen, wobei freilich eine geeignete Signalauswertung erforderlich ist.

In einer Ausführungsform der Erfindung sind mehrere schwingungsfähig gelagerte Flächengebilde in einem Gehäuse angebracht. Anschaulich kann man sich das am besten wie etwa eine Tablettenschachtel vorstellen. Die Verpackung kann man sich als ein gemeinsames Gehäuse vorstellen. Darin können ein gemeinsames Volumen oder mehrere unterteilte Einzelvolumina enthalten sein. Dabei ist eine Vielzahl von schwingungsfähig gelagerten Flächengebilden, also meist eine Vielzahl von Membranen, angeordnet. Damit kann mit wenig Aufwand eine große Zahl an schwingungsfähig gelagerten Flächengebilden und damit eine entsprechende Schallanregung, oder im Falle von aktiver Schalldämpfung, entsprechende Schalldämpfung erreicht werden.

Erfindungsgemäß ist auch eine Anordnung mit einer Mehrzahl von oben geschilderten Schallwandlern denkbar. Damit werden die Effekte einer einzelnen Anordnung erhöht. Durch geeignete Anordnung kann mitunter mehr als eine bloße Addition von Effekten erreicht werden.

In einer Ausführungsform dieses Aspekts der Erfindung ist die Anordnung durch nebeneinander angeordnete und/oder rückseitig aneinander angeordnete Schallwandler gebildet, wobei sich insbesondere ebene oder gekrümmte Anordnungen ergeben. Derartige Anordnungen sind vor allen im Interesse einer effizienten aktiven Schalldämpfung vielversprechend.

Weitere Einzelheiten der Erfindung sollen anhand der Figuren näher beschrieben werden. Dabei zeigen
- Fig. 1: Eine schematische Darstellung des erfindungsgemäßen Tellerfeder-Schallwandlers, bestehend aus Tellerfeder-Membran 1 mit einem Schwingungsantrieb 2 und schalldichtem Gehäuse 3 mit evakuierbarem Hohlraum 4 und pneumatischer Ventilöffnung 5, im Zustand vor bzw. bei der Evakuierung.
- Fig. 2: Eine Schematische Darstellung des erfindungsgemäßen Tellerfeder-Schallwandlers wie in Fig. 1 nach der Evakuierung.
- Fig. 3: Eine schematische Darstellung des erfindungsgemäßen Tellerfeder-Schallwandlers wie in Fig. 2 mit adaptiv reagierenden Sensor-Aktuator-Kombinationen 6 an der Tellerfeder-Membran 1 zur Korrektur einer von der Planlage der Tellerfeder-Membran 1 abweichenden Auslenkung infolge veränderten Außendrucks.
- Fig. 4: Eine schematische Darstellung des erfindungsgemäßen Tellerfeder-Schallwandlers wie in Fig. 2 jedoch als Draufsicht.

In Figur 1 ist ein als Tellerfeder-Membran 1 ausgebildetes und entsprechend geformtes schwingungsfähig gelagertes Flächengebilde zu erkennen. Die Oberfläche der Membran ist geschlossen und mit einem Schwingungsantrieb 2 sowie den dazugehörigen elektrischen Anschlüssen versehen. Auf der Rückseite schließt sich ein flaches, schalldichtes Gehäuse 3 an, das gemeinsam mit der Tellerfeder-Membran 1 einen evakuierbaren Hohlraum 4 für ein eingeschlossenes Volumen bildet. Das Gehäuse 2 kann über eine pneumatische Ventilöffnung 5 zur gezielten Evakuierung des Hohlraums 4 bei der Herstellung oder zum Anpassung bei veränderten äußeren Bedingungen verfügen.

Die Erklärung der Wirkungsweise des erfindungsgemäßen Tellerfeder-Schallwandlers beginnt mit einer Druckdifferenz über der geschlossenen Tellerfeder-Membran 1, die sich bei einsetzender Evakuierung des Gehäuses 3 einstellt. Eine einsetzende axiale Kraftwirkung führt zunächst zu einer proportionalen Auslenkung im linearen Bereich der Federkennlinie. In diesem Bereich ist die Federsteifigkeit in erster Näherung konstant, das heißt die zur Auslenkung notwendige Kraft nimmt linear mit der Auslenkung zu. Die Tellerfeder-Membran 1 lässt sich dabei mittels Material und Geometrie, z.B. nach Art einer Kugelkalotte mit gekrümmten Randformungen für einen gleitenden Übergang zur umgebenden Gehäusefläche, so dimensionieren, dass sie bei einer bestimmten, über den linearen Bereich hinaus gehenden Kraft bzw. Druckdifferenz in einer nahezu ebenen Position, der Planlage, also einer Lage weitgehend in einer Ebene, verharrt, ohne jedoch durchzuschlagen. Unter einem Durchschlagen ist hier zu verstehen, dass die Tellerfeder Membran in einen in das Gehäuse 3 hinein gewölbten Zustand gelangt und dort ohne Kraftausübung verbleiben würde. Die Planlage ist in Figur 2 zu erkennen.

In der Planlage ist eine Art von Schwebezustand gegeben, in dem bei geringer mechanischer (Wechsel-) Kraft problemlos eine relativ große Auslenkung erreicht werden kann. Die Tellerfeder-Membran 1 bietet fast keinen Widerstand mehr auf. Genau dies entspricht der Wunschvorstellung eines Schallwandlers, mit einem vergleichsweise schwachen Antriebssystem eine vergleichsweise große Membranauslenkung bzw. Schallabstrahlung zu erzeugen. Dadurch wird es insbesondere möglich, einen ebenfalls sehr flachen Schwingungsantrieb 2 zu verwenden, z.B. elektrodynamische Axialsysteme, so dass die Gehäusetiefe nicht auf diesem Wege wieder größer gewählt werden muss. Auch können wie bereits erwähnt Aktuatoren 6 am Rand der Membran 1 angebracht sein. Damit kann der an die Membran anschließende Teil des Gehäuses die zum Antrieb erforderliche Gegenkraft bereitstellen.

Wesentliche direkte und indirekte Vorteile sind daher beim erfindungsgemäßen Tellerfeder-Schallwandler mit dem beschriebenen Einsatz einer Tellerfeder-Membran 1 verbunden. Tellerfedern sind durch ihre zunächst große Federsteifigkeit fähig, bei kleinem Bauraum große Kräfte aufzunehmen. Ihre Federkennlinie kann durch Material- und Gestaltanpassung relativ frei gestaltet werden. Bekanntermaßen sind dafür der Durchmesser, der Federweg zu Tellerfederdicke sowie Außendurchmesser zu Tellerfederdicke nutzbar sowie Materialkennwerte. Sofern es sich nicht um eine runde Feder handelt, sondern etwa um eine elliptische oder rechteckige Anordnung, der kein Durchmesser zuzuordnen ist, geht ebenfalls die entsprechende Abmessung ein. Neben linearen lassen sich so auch degressive und progressive Kennlinien mit einer nicht konstanten Federsteifigkeit realisieren. Ebenso ist die erfahrungsgemäß lange Lebensdauer bei dynamischer Belastung vorteilhaft, wobei metallische Werkstoffe oder metallisierte Kunststoffe zum Einsatz kommen können. Die Tellerfeder-Membran 1 lässt sich industriell problemlos zusammen mit dem Gehäuse 3 herstellen. Dabei sind unterschiedliche Verfahren möglich. Konstruktiver Zusatzaufwand, wie z.B. für Sicken oder Zentriervorrichtungen, wird vermieden, da er funktional durch die immanenten Eigenschaften der Tellerfeder-Membran 1 bereits gegeben ist. Durch die hermetische Geschlossenheit des Gesamtsystems sowie durch die metallischen oder metallisierten Materialien lassen sich robuste, hygienische Schallwandler schaffen, die in bestimmten Anwendungsbereichen gefordert sind. Lediglich die elektrischen Anschlüsse stellen eine Verbindung nach außen dar. Da für die Auslegung des Frequenzbereiches hauptsächlich die flächenbezogene Masse der Tellerfeder-Membran 1 von Bedeutung ist ergibt sich auch hier ein einfach beherrschbarer Gestaltungsspielraum. Zudem können auch größere Formate der Tellerfeder-Membran 1 realisiert werden.

Ausgestaltungen des erfindungsgemäßen Tellerfeder-Schallwandlers resultieren zum Beispiel aus der gegebenenfalls erforderlichen Anpassung an einen wechselnden Außendruck, zum Beispiel bei Verwendung in aktiven Schalldämpfern für Lüftungskanäle. Bei gleichem Innendruck kann dies zu Veränderungen bezüglich der voreingestellten Planlage der Tellerfeder-Membran 1 führen. Um darauf gleichsam adaptiv reagieren zu können, eignen sich mit der Tellerfeder-Membran 1 verbundene Sensor-Aktuator-Kombinationen 6, wie in Figur 3 zu erkennen, zum Beispiel nach Art von aktiven, quasistatischen Biegewandlern, in Verbindung mit einem einfachen Regelungssystem. Ändert sich die Durchbiegung der Sensor-Aktuator-Kombinationen 6 bezüglich eines Referenzzustandes, z.B. der Planlage der Tellerfeder-Membran 1, wird die Durchbiegung aktuatorisch korrigiert. Für diesen Zweck sind z.B. piezoelektrische, bimetallische oder andere Materialsysteme geeignet.

Die Sensor-Aktuator-Kombinationen 6 können zusätzlich wie beschrieben auch am Rand der Membran 1 angeordnet sein und den Schwingungsantrieb 2 bilden, d.h. sowohl für eine statische Justierung der Planlage als auch für die dynamischen Membranschwingungen sorgen.

Weitere Ausgestaltungen ergeben sich aus der erreichbaren ultra-flachen Bauform des erfindungsgemäßen Tellerfeder-Schallwandlers. Bei nur wenigen Millimetern Bautiefe lassen sich zwei erfindungsgemäße Tellerfeder-Schallwandler rückseitig miteinander verbinden, so dass ein beiseitig abstrahlender Schallwandler entsteht. Bei Anwendungen zum Beispiel in aktiven Schalldämpfer-Kulissen, eingestellt in Lüftungskanäle, werden so beide Dämpferspalte einer Kulisse bedämpft.

Zu Beschallungszwecken oder dergleichen können mehrere erfindungsgemäße Tellerfeder-Schallwandler zu ebenen oder gekrümmten Flächen zusammengefasst und dabei gleich oder unterschiedlich angesteuert werden. Auch die Integration einzelner oder mehrerer erfindungsgemäßer Tellerfeder-Schallwandler in oder an Geräten, z.B. Computer, Monitore und Kommunikationsgeräte, Maschinen, Fahrzeuge, Flugzeuge oder andere Anlagen und Einrichtungen ist auf Grund der platzsparenden Bauformen von Vorteil.

Eine andere Anwendung des erfindungsgemäßen Tellerfeder-Schallwandlers, die ebenfalls von der flächenhaften und flachen Bauform profitiert, betrifft die Aufnahme von Schallschwingungen. In diesem Fall wird die Tellerfeder-Membran 1 durch äußere Schallfelder zu Schwingungen angeregt und der Schwingungsantrieb 2 oder die Sensor-Aktuator-Kombinationen 6 wandeln diese Schwingbewegungen in elektrische Energie oder andere verwertbare Signale um. Nahezu alle bisher genannten Funktionen und Vorteile sind hierbei gleichermaßen zutreffend.

## Patentansprüche

1. Schallwandler, mit einem Gehäuse (3), welches ein Volumen (4) umschließt und bei dem mindestens eine Fläche oder eine Teilfläche durch ein schwingungsfähig gelagertes Flächengebilde (1) gebildet ist, wobei eine Antriebseinheit (2) für das schwingungsfähig gelagerte Flächengebilde vorhanden ist, wobei das Volumen (4) evakuierbar ist, wobei das schwingungsfähig gelagerte Flächengebilde (1) als Teil einer Federanordnung gebildet ist, wobei die Federanordnung in einem ungespannten oder kaum gespannten Zustand ist, wenn im Volumen Umgebungsdruck oder nahezu Umgebungsdruck vorhanden ist, eine hinreichend hohe Federsteifigkeit besitzt, um dem Druckunterschied der bei einer Evakuierung des Gehäuses (3) auftritt, standzuhalten, **dadurch gekennzeichnet, dass** die Federanordnung wenn das Gehäuse (3) evakuiert ist eine niedrigere Federsteifigkeit aufweist als wenn im Volumen Umgebungsdruck oder nahezu Umgebungsdruck vorhanden ist, so dass das schwingungsfähig gelagerte Flächengebilde (1) mit niedrigem Kraftaufwand zu Schwingungen angeregt werden kann.

2. Schallwandler nach Anspruch 1, **dadurch gekennzeichnet, dass** die Federanordnung eine Tellerfeder oder eine Anordnung mehrerer Tellerfedern ist.

3. Schwallwandler nach einem der vorhergehenden Ansprüche, **dadurch gekennzeichnet, dass** bei evakuiertem Volumen (4) das schwingungsfähig gelagerte Flächengebilde (1), soweit abgesehen von der durch die Druckdifferenz ausgeübten Kraft keine Kraft auf das schwingungsfähig gelagerte Flächengebilde (1) ausgeübt wird, weitgehend in einer Ebene liegt.

4. Schallwandler nach einem der vorhergehenden Ansprüche, **dadurch gekennzeichnet, dass** das schwingungsfähig gelagerte Flächengebilde (1) eine Membran ist, vorzugsweise aus metallischen oder metallisierten Werkstoffen.

5. Schallwandler nach Anspruch 4, **dadurch gekennzeichnet, dass** die Membran (1) mehrere Schichten aufweist, wobei die Schichten unterschiedliche Funktionen haben können.

6. Schallwandler nach einem der vorhergehenden Ansprüche, **dadurch gekennzeichnet, dass** Aktuatoren und/oder Sensoren (6) im und/oder am schwingungsfähig gelagerten Flächengebilde (1) integriert sind.

7. Schallwandler nach Anspruch 6, **dadurch gekennzeichnet, dass** die Aktuatoren (6) zur Korrektur der Auslenkung des schwingungsfähig gelagerten Flächengebildes in Abhängigkeit von der Druckdifferenz und/oder zur Anregung von Schwingungen des schwingungsfähig gelagerten Flächengebildes (1) nutzbar sind.

8. Schallwandler nach einem der vorhergehenden Ansprüche, **dadurch gekennzeichnet, dass** der Schallwandler zur Erfassung eines Schalls einsetzbar ist, insbesondere zur Erfassung zum Zweck der aktiven Dämpfung des Schalls.

9. Schallwandler nach einem der vorhergehenden Ansprüche, **dadurch gekennzeichnet, dass** mehrere schwingungsfähig gelagerte Flächengebilde (1) in einem Gehäuse (3) angebracht sind.

10. Anordnung mit einer Mehrzahl von Schallwandlern nach einem der vorhergehenden Ansprüche.

11. Anordnung nach Anspruch 10, **dadurch gekennzeichnet, dass** die Anordnung durch nebeneinander angeordnete und/oder rückseitig aneinander angeordnete Schallwandler gebildet ist, wobei sich insbesondere ebene oder gekrümmte Anordnungen ergeben.

## Claims

1. Sound transducer, having a housing (3) which encloses a volume (4) and in which at least one surface or a partial surface is formed by a surface structure (1) mounted so as to be capable of vibrating, there being a drive unit (2) for the surface structure that is mounted so as to be capable of vibrating, the volume (4) being evacuable, the surface structure (1) mounted so as to be capable of vibrating being formed as part of a spring arrangement, the spring arrangement being in an untensioned or barely tensioned state when ambient pressure or virtually ambient pressure is present in the volume, having a sufficiently high spring stiffness in order to withstand the pressure difference which occurs when the housing (3) is evacuated, **characterized in that** when the housing (3) is evacuated, the spring arrangement has a lower spring stiffness then when there is ambient pressure or virtually ambient pressure in the volume, so that the surface structure (1) mounted so as to be capable of vibrating can be excited to vibrate with little expenditure of force.

2. Sound transducer according to Claim 1, **characterized in that** the spring arrangement is a disc spring or an arrangement of multiple disc springs.

3. Sound transducer according to one of the preceding claims, **characterized in that** when the volume (4) is evacuated, to the extent that no force is exerted on the surface structure mounted so as to be capable of vibrating, apart from the force exerted by the pressure difference, the surface structure (1) mounted so as to be capable of vibrating is largely located in one plane.

4. Sound transducer according to one of the preceding claims, **characterized in that** the surface structure (1) mounted so as to be capable of vibrating is a diaphragm, preferably made of metallic or metallized materials.

5. Sound transducer according to Claim 4, **characterized in that** the diaphragm (1) has a plurality of layers, wherein the layers can have different functions.

6. Sound transducer according to one of the preceding claims, **characterized in that** actuators and/or sensors (6) are integrated in and/or on the surface structure (1) mounted so as to be capable of vibrating.

7. Sound transducer according to Claim 6, **characterized in that** the actuators (6) can be used to correct the deflection of the surface structure mounted so as to be capable of vibrating, depending on the pressure difference, and/or to excite vibrations of the surface structure (1) mounted so as to be capable of vibrating.

8. Sound transducer according to one of the preceding claims, **characterized in that** the sound transducer can be used for the detection of a sound, in particular for detection for the the purpose of active damping of the sound.

9. Sound transducer according to one of the preceding claims, **characterized in that** a plurality of surface structures (1) mounted so as to be capable of vibrating are accommodated in one housing (3).

10. Arrangement having a plurality of sound transducers according to one of the preceding claims.

11. Arrangement according to Claim 10, **characterized in that** the arrangement is formed by sound transducers arranged beside one another and/or back-to-back on one another, wherein the result is in particular flat or curved arrangements.

## Revendications

1. Transducteur acoustique, comportant un boîtier (3) entourant un volume (4) et dont au moins une surface ou une partie de surface est formée par une structure plane (1) montée de manière à pouvoir vibrer, dans lequel une unité d'entraînement (2) est présente pour la structure plane montée de manière à pouvoir vibrer, dans lequel il est possible de faire le vide dans le volume (4), dans lequel la structure plane (1) montée de manière à pouvoir vibrer fait partie d'un ensemble à ressort, dans lequel l'ensemble à ressort se trouve dans un état non tendu ou faiblement tendu lorsque la pression régnant dans le volume correspond à la pression ambiante ou est proche de la pression ambiante, et présente une rigidité de ressort suffisamment élevée pour résister à la différence de pression qui se produit lorsque le vide est fait dans le boîtier (3), **caractérisé en ce que** l'ensemble à ressort présente une rigidité de ressort plus faible lorsque le vide est fait dans le boîtier (3) que lorsque la pression régnant dans le volume correspond à la pression ambiante ou est proche de la pression ambiante, de sorte que la structure plane (1) montée de manière à pouvoir vibrer peut être amenée à vibrer sous l'effet d'une force minime.

2. Transducteur acoustique selon la revendication 1, **caractérisé en ce que** l'ensemble à ressort est un ressort à disque ou un ensemble de plusieurs ressorts à disques.

3. Transducteur acoustique selon l'une des revendications précédentes, **caractérisé en ce que**, dans le cas où le vide est fait dans le volume (4), la structure plane (1) montée de manière à pouvoir vibrer se trouve en grande partie dans un plan dans la mesure où, en dehors de la force exercée par la différence de pression, aucune force n'est exercée sur la structure plane (1) montée de manière à pouvoir vibrer.

4. Transducteur acoustique selon l'une des revendications précédentes, **caractérisé en ce que** la structure plane (1) montée de manière à pouvoir vibrer est une membrane, de préférence constituée de matériaux métalliques ou métallisés.

5. Transducteur acoustique selon la revendication 4, **caractérisé en ce que** la membrane (1) comprend une pluralité de couches, dans lequel les couches peuvent avoir des fonctions différentes.

6. Transducteur acoustique selon l'une des revendications précédentes, **caractérisé en ce que** des actionneurs et/ou des capteurs (6) sont intégrés dans et/ou sur des structures planes (1) montées de manière à pouvoir vibrer.

7. Transducteur acoustique selon la revendication 6, **caractérisé en ce que** les actionneurs (6) peuvent être utilisés pour corriger la déviation de la structure plane montée de manière à pouvoir vibrer en fonction de la différence de pression et/ou de l'excitation de vibrations de la structure plane (1) montée de manière à pouvoir vibrer.

8. Transducteur acoustique selon l'une des revendications précédentes, **caractérisé en ce que** le transducteur acoustique peut être utilisé pour la détection d'un son, en particulier pour la détection en vue de l'atténuation active du son.

9. Transducteur acoustique selon l'une des revendications précédentes, **caractérisé en ce qu'**une pluralité de structures planes (1) montées de manière à pouvoir vibrer sont installées dans un boîtier (3).

10. Dispositif comportant une pluralité de transducteurs acoustiques selon l'une des revendications précédentes.

11. Dispositif selon la revendication 10, **caractérisé en ce que** le dispositif est formé par des transducteurs acoustiques disposés côte à côte et/ou les uns derrière les autres, cela conduisant notamment à des dispositifs plans ou incurvés.
